# EUROPÄISCHE PATENTSCHRIFT

(11) **EP 4 216 381 B1**
(45) Veröffentlichungstag und Bekanntmachung des Hinweises auf die Patenterteilung: **23.07.2025**
(21) Anmeldenummer: 23150441.6
(22) Anmeldetag: 05.01.2023
(51) Int. Cl.: H01T 19/04, H01T 23/00, H05F 3/04

(54) **IONISATOR UND VERFAHREN ZUM NEUTRALISIEREN VON LADUNGEN AUF OBERFLÄCHEN**
IONIZER AND METHOD FOR NEUTRALIZATION OF CHARGES ON SURFACES
IONISEUR ET PROCÉDÉ DE NEUTRALISATION DE CHARGES SUR DES SURFACES

(30) Priorität: 19.01.2022 DE 102022101193
(43) Veröffentlichungstag der Anmeldung: 26.07.2023
(73) Patentinhaber: Illinois Tool Works Inc., Glenview IL 60025 (US)
(72) Erfinder: HECHT, Matthias, Glenview, Illinois, 60025 (US)
(74) Vertreter: Meissner Bolte Partnerschaft mbB

(56) Entgegenhaltungen:
- DE-A1- 1 589 781
- DE-A1- 102009 009 863
- DE-A1- 3 324 589
- US-A- 4 271 451

## Beschreibung

Die vorliegende Erfindung betrifft einen Ionisator zum Neutralisieren von Ladungen auf Oberflächen, insbesondere einen auf Wechselspannung basierenden Ionisator. Nach einem weiteren Aspekt betrifft die Erfindung ein Verfahren zum Neutralisieren von Ladungen auf Oberflächen, insbesondere mit Wechselspannung.

Die Auf- und Entladung von Körpern mit statischer Elektrizität ist ein Phänomen, das in allen Industriebereichen vorkommen kann. Elektrostatische Aufladung entsteht insbesondere durch plötzliche Trennung zweier Grenzschichten, bei der Elektronen von einem Körper auf den anderen überspringen können. Wenn zwei Atome mit ihren Hüllen aufeinandertreffen, sich beispielsweise kurz berühren und dann schnell getrennt werden, springen Elektronen von einem Atom auf das Andere über. Dieser als Aufladung bezeichnete Vorgang bringt den neutralen Zustand der Atome aus dem Gleichgewicht. Es können negativ oder positiv geladene Oberfläche entstehen. Atome mit einem Überschuss an positiven oder negativen Ladungen versuchen stets in ihren neutralen Zustand zurückzukehren, z.B. durch Abstoßung der überschüssigen Ladung in einem Vorgang, welcher auch als "Entladung" bekannt ist.

Durch spontane und unkontrollierte Entladungen können erhebliche Probleme entstehen. Beispielsweise kann es zu einer Behinderung von Fertigungsprozessen kommen, insbesondere wenn Materialbahnen durch die elektrostatische Ladung ungewollt aneinanderhaften. Es gibt noch gravierendere Folgen: so können elektrische Geräte beschädigt werden, falls die Entladung über diese erfolgt. Schließlich kann es durch die unkontrollierte Entladung zu Bränden zu kommen, insbesondere bei der Verarbeitung von leicht entflammbaren Materialien.

Um die oben genannten Probleme zu vermeiden, muss eine kontrollierte Entladung sichergestellt werden. Entladevorrichtungen zum berührungslosen Abbauen von elektrostatischen Ladungen auf elektrisch isolierenden Materialien sind bekannt und werden in vielen Produktionsprozessen eingesetzt.

Beispielsweise betrifft die Druckschrift DE 19 710 984 C1 ein aktiver Ionisator bekannt, welcher durch an Emissionselektroden angelegte Hochspannung die sie umgebende Luft ionisieren, wobei die so erzeugten, freien Elektronen und Gasionen durch das elektrische Feld des aufgeladenen Materials angezogen werden, so dass sie zu dessen Neutralisation beitragen.

US 4271451 A, DE 3324589 A1 und DE 1589781 A1 offenbaren jeweils einen Ionisator gemäß des Oberbegriffs des unabhängigen Anspruchs 1.

Die Ionisierung der Luft durch die Elektrode erfolgt bei den aus dem Stand der Technik bekannten Anordnungen gewöhnlich unabhängig vom Grad und/oder der Polarität der Materialaufladung auf der zu behandelnden Oberfläche. Dementsprechend ist es mit den aus dem Stand der Technik bekannten Anordnungen nicht oder nicht ohne weiteres möglich, Oberflächen mit Restladungen von +/-10V zu erzielen.

Auf Grundlage der oben genannten Problemstellung liegt der vorliegenden Erfindung die Aufgabe zu Grunde, einen Ionisator und ein Verfahren zum Neutralisieren von Ladungen auf Oberflächen anzugeben, mit welchen besonders geringe Restladungen, insbesondere unter +/- 10V erzielt werden können, ohne die Herstellungskosten zu erhöhen.

Diese Aufgabe wird erfindungsgemäß durch den Gegenstand der unabhängigen Patentansprüche 1 und 10 gelöst, wobei vorteilhafte Weiterbildungen der Erfindung in den entsprechenden, abhängigen Patentansprüchen angegeben sind.

Demgemäß betrifft die Erfindung einen Ionisator zum Neutralisieren von Ladungen auf Oberflächen, wobei der Ionisator eine Wechselspannungsquelle aufweist, die einen Ausgang umfasst, der eine Wellenform mit einer positiven Halbwelle und einer negativen Halbwelle ausgibt. Der Ionisator weist ferner einen Transformator mit einer Primärseite und einer Sekundärseite auf, wobei die Primärseite mit dem Ausgang der Wechselspannungsquelle elektrisch verbunden oder verbindbar ist. Der Ionisator weist eine Entladevorrichtung, die mit der Sekundärseite des Transformators elektrisch verbunden oder verbindbar ist, und eine Steuereinrichtung zur Einstellung der Wellenform auf. Die Steuereinrichtung ist dazu ausgebildet, die Wellenform derart zu kontrollieren, dass die positive und die negative Halbwelle asymmetrisch zueinander sind.

Durch die asymmetrische Einstellung der Wellenform auf der Primärseite des Transformators kann die Anzahl der erzeugten Ionen an der Elektrode auf einfache Weise auf die zu behandelnde Oberfläche angepasst werden. Insbesondere kann durch die asymmetrische Ausbildung der Wellenform, je nach Aufladung der Oberfläche, eine höhere Anzahl positiver Ionen oder negativer Ionen erzeugt werden. Dementsprechend kann die Menge an positiven und negativen Ionen, die durch die Wellenform an der mindestens einen Elektrode erzeugt werden, auf die statischen Ladungen der zu neutralisierenden Oberfläche angepasst werden. Zum Beispiel kann die Wellenform bei einem Überschuss an positiver, statischer Ladung auf der Oberfläche, derart verändert werden, dass an der Entladeelektrode mehr negative Ionen freigesetzt werden, um den Überschuss der positiven statischen Ladungen auf der Oberfläche zu kompensieren. Das Gegenteil ist der Fall, wenn ein Überschuss negativer Ladungen auf der Oberfläche zu kompensieren ist.

Durch die Bereitstellung einer asymmetrischen Wellenform auf der Primärseite des Transformators, kann auf eine Einstellung der Wellenform durch Hardware auf der Sekundärseite des Transformators verzichtet werden. Hierdurch ist der Einsatz zusätzlicher Hardware nicht notwendig. Auch bestehen keine hardwaretechnischen Grenzen zur Optimierung der Ionenbalance auf der zu behandelnden Oberfläche.

Insgesamt ermöglicht der erfindungsgemäße Ionisator eine besonders effiziente, aktive Neutralisierung von Oberflächenladungen, so dass Restladungen im Bereich von unter +/-10 Volt erzielt werden können.

Gemäß einer weiteren Ausführungsform ist die Steuereinrichtung dazu ausgebildet, eine Amplitude der von der Wechselspannungsquelle bereitgestellten positiven Halbwelle und/oder der negativen Halbwelle zu reduzieren. Eine derartige Veränderung der Amplitude der positiven bzw. negativen Halbwelle ist eine besonders effektive Möglichkeit, um die erzeugten Ionen an der Elektrode zu steuern. Dies ist insbesondere deshalb der Fall, da Ionen an einer Elektrode typischerweise ab einem bestimmten Spannungswert erzeugt werden, beispielsweise 4 kV, wie dies später näher erläutert werden wird. Dementsprechend kann die Steuereinrichtung dazu ausgebildet sein die Amplitude der positiven Halbwelle dann zu reduzieren, wenn ein Überschuss an positiven Ladungen auf der Oberfläche vorhanden ist. Ähnlich verhält es sich bei der Reduzierung der Amplitude der negativen Halbwelle. Diese kann reduziert werden, wenn eine geringere Anzahl an negativen Ionen benötigt wird, beispielsweise wenn die zu behandelnde Oberfläche einen Überschuss an negativen Ladungsträgern aufweist.

Gemäß einer weiteren Ausführungsform ist die Steuereinrichtung dazu ausgebildet, einen Spannungsanstieg während der positiven und/oder der negativen Halbwelle zumindest bereichsweise abzuflachen. Mit anderen Worten kann die Steuereinrichtung dazu ausgebildet sein, eine der beiden Halbwellen gegenüber der anderen zu verlängern oder zu verkürzen. Durch einen derartigen, steileren oder flacheren Spannungsanstieg kann auf einfache Weise erreicht werden, dass die Amplitude der positiven und negativen Halbwelle unterschiedlich ist. Dabei wird die während der positiven und negativen Halbwelle verrichtete elektrische Arbeit, trotz der unterschiedlichen Amplitude, nicht verändert.

Erfindungsgemäß weist die Wechselspannungsquelle einen Wechselrichter auf, der mit der Primärseite des Transformators verbunden ist. Die Steuereinrichtung ist dabei dazu ausgebildet, die Wellenform durch Ansteuerung des Wechselrichters zu kontrollieren. In einer alternativen nicht zur Erfindung gehörenden Ausführung kann die Steuereinrichtung jedoch dazu ausgebildet sein, eine als Netzgerät ausgebildete Wechselspannungsquelle direkt zu kontrollieren, so dass eine asymmetrische Wellenform ausgegeben wird.

Nach einer weiteren Ausführungsform ist die Steuereinrichtung dazu ausgebildet Oberflächenladungsdaten zu empfangen, welche kennzeichnend für die auf einer zu behandelnden Oberfläche befindlichen elektrischen Ladungen sind. Die Steuereinrichtung ist ferner dazu ausgebildet die Wellenform, auf Grundlage der Oberflächenladungsdaten, zu kontrollieren. Gemäß dieser Ausführungsform ist der Ionisator dynamisch auf die auf der zu behandelnden Oberfläche befindlichen elektrischen Ladungen anpassbar. Beispielsweise kann, bei einem Überschuss an positiven Ladungen auf der zu behandelnden Oberfläche, die Wellenform derart verändert werden, dass eine Mehrzahl an negativen Ionen an der Elektrode erzeugt werden.

Die Oberflächenladungsdaten können eine oder mehrere der folgenden Daten aufweisen:
- Positiv-Ionen-Daten kennzeichnend für eine Menge positiver Ladungen auf der zu behandelnden Oberfläche;
- Negativ-Ionen-Daten kennzeichnend für eine Menge negativer Ladungen auf einer zu behandelnden Oberfläche.

Dabei können die Positiv-Ionen-Daten durch eine auf der Sekundärseite des Transformators angeordnete Messeinrichtung zum Messen der positiven Elektrizitätsmenge bestimmt und an die Steuereinrichtung übertragen werden. Die Negativ-Ionen-Daten können durch eine entsprechende Messeinrichtung, welche auf der Sekundärseite des Transformators angeordnet und dazu ausgelegt ist die Elektrizitätsmenge an negativen Ladungen zu ermitteln, bestimmt werden.

Nach einer weiteren Ausführungsform ist die Steuereinrichtung ausgebildet zum:
- Bestimmen einer Anzahl positiver Ladungen auf der zu behandelnden Oberfläche, auf Grundlage der Positiv-Ionen-Daten;
- Bestimmen einer Anzahl negativer Ladungen auf der zu behandelnden Oberfläche, auf Grundlage der Negativ-Ionen-Daten;
- Bestimmen einer Differenz zwischen der Anzahl positiver und negativer Ladungen auf der zu behandelnden Oberfläche;
- Kontrollieren der Wellenform auf Grundlage der Differenz zwischen positiven und negativen Ladungen.

Gemäß dieser Ausführungsform ist die Wellenform zur Erzeugung der Ionen genau auf die Anzahl positiver und negativer Ladungen auf der zu behandelnden Oberfläche anpassbar, so dass ein besonders geringer Restladungswert erzielbar ist.

Nach einer weiteren Ausführungsform ist die Steuereinrichtung ausgebildet zum:
- Vergleichen der Differenz zwischen der Anzahl positiver und negativer Ladungen auf der zu behandelnden Oberfläche mit einem ersten Grenzwert;
- Reduzieren der Amplitude der positiven Halbwellen der Wellenform, sofern die Differenz den ersten Grenzwert übersteigt.

Nach einer weiteren Ausführungsform ist die Steuereinrichtung ausgebildet zum:
- Vergleichen der Differenz zwischen der Anzahl positiver und negativer Ladungen auf der zu behandelnden Oberfläche mit einem zweiten Grenzwert;
- Reduzieren der Amplitude der negativen Halbwellen der Wellenform, sofern die Differenz den zweiten Grenzwert unterschreitet.

Gemäß den oben genannten Ausführungsformen wird die negative bzw. die positive Halbwelle der Wellenform nur dann verändert, soweit die Differenz zwischen den positiven und negativen Ladungen auf der zu behandelnden Oberfläche einen bestimmten Grenzwert übersteigt/unterschreitet. Somit ist eine Anpassung der Wellenform nur bei signifikanten Ladungsunterschieden auf der Oberfläche notwendig, was zu einer schonenderen Verwendung der Elektrode führen kann.

Nach einem weiteren Aspekt betrifft die vorliegende Erfindung ein Verfahren zum Neutralisieren von Ladungen auf Oberflächen, wobei das Verfahren folgendes aufweist:
- Bereitstellen eine Wechselspannung, welche eine Wellenform mit einer positiven Halbwelle und mit einer negativen Halbwelle aufweist;
- Änderung der bereitgestellten Wechselspannung in eine Eingangsspannung mit Hilfe eines Wechselrichters derart, dass die Eingangsspannung eine positive und eine negative Halbwelle aufweist, die asymmetrisch zueinander sind;
- Umwandeln der Eingangsspannung in eine Ausgangspannung mit Hilfe eines Transformators;
- Anlegen der Ausgangspannung an einer Entladevorrichtung.

Nach einer weiteren Ausführungsform umfasst das Ändern der bereitgestellten Wechselspannung eine Reduzierung der Amplitude der bereitgestellten positiven Halbwelle und/oder der negativen Halbwelle.

Nach einer weiteren Ausführungsform umfasst das Ändern der bereitgestellten Wechselspannung, zumindest bereichsweise, ein Abflachen eines Spannungsanstiegs während der positiven und/oder der negative Halbwelle.

Nach einer weiteren Ausführungsform weist das Verfahren ferner folgendes auf:
- Empfangen von Oberflächenladungsdaten, welche kennzeichnend für die auf einer zu behandelnden Oberfläche befindlichen elektrischen Ladungen sind;
- Änderung der bereitgestellten Wellenform auf Grundlage der Oberflächenladungsdaten.

Nach einer weiteren Ausführungsform weist das Verfahren ferner folgendes auf:
- Bestimmen einer Anzahl positiver Ladungen auf der zu behandelnden Oberfläche, auf Grundlage der Positiv-Ionen-Daten;
- Bestimmen einer Anzahl negativer Ladungen auf der zu behandelnden Oberfläche, auf Grundlage der Negativ-Ionen-Daten;
- Bestimmen einer Differenz zwischen der Anzahl positiver und negativer Ladungen auf der zu behandelnden Oberfläche;
- Ändern der bereitgestellten Wellenform auf Grundlage der Differenz zwischen positiven und negativen Ladungen.

Nach einer weiteren Ausführungsform weist das Verfahren ferner folgendes auf:
- Vergleichen der Differenz zwischen der Anzahl positiver und negativer Ladungen auf der zu behandelnden Oberfläche mit einem ersten Grenzwert und/oder einem zweiten Grenzwert;
- Reduzieren der Amplitude der positiven Halbwellen der Wellenform, sofern die Differenz den ersten Grenzwert übersteigt oder Reduzieren der Amplitude der negativen Halbwellen der Wellenform, sofern die Differenz den zweiten Grenzwert unterschreitet.

Nachfolgend werden exemplarische Ausführungsformen des erfindungsgemäßen Ionisators sowie des erfindungsgemäßen Verfahrens, unter Bezugnahme auf die beiliegenden Zeichnungen, näher beschrieben.

Es zeigen:
- FIG. 1: eine schematische Ansicht einer Entladevorrichtung sowie einer zu behandelnden Oberfläche;
- FIG. 2: eine schematische Ansicht einer im Wesentlichen symmetrischen Wellenform;
- FIG. 3: eine schematische Ansicht eines Ausführungsbeispiels des Ionisators gemäß der vorliegenden Erfindung;
- FIG. 4: eine schematische Ansicht einer ersten Wellenform, bei der die Amplitude der positiven Halbwelle verringert wurde; und
- FIG. 5: eine schematische Ansicht einer Wellenform bei der die Amplitude der negativen Halbwelle verringert wurde.

Identische Bezugszeichen beziehen sich auf gleiche oder ähnlich ausgebildete Elemente oder Merkmale in den hier dargestellten FIGs.

FIG. 1 zeigt eine schematische Ansicht einer Entladungsvorrichtung 18 sowie einer zu behandelnden Oberfläche 10. Bei der zu behandelnden Oberfläche 10 kann es sich beispielsweise um eine Materialbahn handeln, welche in Rollen (hier nicht gezeigt) auf- und abgewickelt wird. Beim Auf- und Abwickeln von Materialbahnen aus derartigen Rollen kommt es zu einer Trennung von dünnen Materialschichten voneinander, wodurch eine Aufladung der Oberfläche 10 entstehen kann. In der hier dargestellten FIG. 1 haben sich hierdurch auf der Materialbahn 10 beispielsweise positive Ladungen 12 und negative Ladungen 14 angesammelt.

Wie oben bereits erwähnt, kann es durch die auf der Oberfläche 10 vorhandenen Ladungen zu einer Behinderung des Fertigungsprozesses bis hin zu Bränden kommen. Um eine derartige Entladung zu verhindern ist in der FIG. 1 eine Entladungsvorrichtung 18 dargestellt, welche Teil eines Ionisators (nicht komplett dargestellt) sein kann. Die Entladevorrichtung 18 ist stabförmig ausgebildet und weist eine Vielzahl von Entladeelektroden 20 auf. Jede dieser Entladeelektroden 20 wird mit Hochspannung versorgt, so dass an der als Spitze ausgeformten Elektroden 20 ein starkes elektrisches Feld entsteht, durch welches positive bzw. negative Ionen freigesetzt werden können. Derart freigesetzte Ionen werden als Ionenwolke auf die Materialbahn abgegeben, um die Ladungen 12, 14 zu neutralisieren. Die als Materialbahn dargestellte Oberfläche 10 kann sich beispielsweise in Richtung des Pfeils 22 gegenüber der stationären Entladevorrichtung 18 bewegen.

Die Erfindung ist nicht auf eine bestimmte Anzahl von Entladeelektroden oder Entladevorrichtungen beschränkt. Vielmehr kann der Ionisator der vorliegenden Erfindung eine beliebige Anzahl an Entladeelektroden aufweisen. In anderen Ausführungsformen weist die Entladungsvorrichtung, anstatt oder zusätzlich zu den Entladeelektroden, Blasköpfe oder Rotationsdüsen auf, die mit der Wechselspannungsquelle des Ionisators verbunden sind.

Wie dies der FIG. 1 ferner zu entnehmen ist, besteht auf der Oberfläche 10 der Materialbahn ein Ungleichgewicht an positiven und negativen Ladungen 12, 14. Insbesondere ist in dem hier dargestellten Ausführungsbeispiel ein Überschuss an positiven Ladungsträgern beispielhaft gezeigt. Zur Erfassung der positiven und negativen Ladungen 12, 14 können diese insbesondere vor Inbetriebnahme des Ionisators gemessen werden. Dieser Ausführungsvariante liegt die Überlegung zu Grunde, dass sich der Anteil an positiven und negativen Ladungen in einem etablierten Fertigungsprozess nur unwesentlich ändert und somit eine einmalige Kalibrierung bei Inbetriebnahme des Ionisators in Regel ausreicht.

Alternativ kann eine nicht dargestellte Sensorvorrichtung vorgesehen sein, welche fortlaufend oder zu vorgegebenen Zeitpunkten die Oberflächenladung erfasst und diese an eine Sperrvorrichtung kommuniziert. Hierzu können insbesondere "Feldmühlen-Sensoren" bzw. "piezoelektrische Feldsensoren" verwendet werden, welche derart gegenüber der zu entladenden Oberfläche 10 ausgerichtet sind, sodass eine Messung des elektrostatischen Felds der Oberfläche 10 über den physikalischen Effekt "Aufladung durch Influenz" ermöglicht wird.

Gemäß der vorliegenden Erfindung kann die Art und Menge an positiven und negativen Ionen, welche von der Entladungsvorrichtung 18 abgegeben wird, schnell und einfach verändert werden. Dementsprechend kann der Ionisator der vorliegenden Erfindung auf einen Überschuss an positiven und/oder negativen Ladungen 12, 14 entsprechend angepasst werden.

Bei der in FIG. 1 gezeigten Entladevorrichtung handelt es sich um eine Entladevorrichtung, welche vorzugsweise mit einer Wechselspannung gespeist wird. Eine aus dem Stand der Technik bekannte Wellenform 30 einer Wechselspannung, die zur Versorgung der Entladevorrichtung 18 verwendet werden kann, ist in FIG. 2 gezeigt. Die Wellenform 30 aus FIG. 2 ist eine symmetrische Wellenform, das heißt die positiven Halbwellen 32, 34, 36 sind achsensymmetrisch mit den negativen Halbwellen 38, 40. Selbstverständlich ist eine Verschiebung zwischen den positiven und negativen Halbwellen 32, 34, 36, 38, 40 um π/2 zu beachten. Dementsprechend ist in dieser Beschreibung mit der Formulierung "symmetrisch" gemeint, dass die positiven und negativen Halbwellen eine im Wesentlichen identische Amplitude, Breite und Steigung aufweisen.

Die in der FIG. 2 gezeigten positiven Halbwellen 32, 34, 36 der Wellenform 30 haben eine Amplitude 42 von ca. 7 kV. Die negativen Halbwellen 38, 40 der Wellenform 30 haben eine Amplitude 44 von ca. -7 kV. Wird eine derartige Wellenform 30 an einer Entladungsvorrichtung 18 gemäß FIG. 1 angelegt, so kommt es zu einer im Wesentlichen gleichmäßigen Produktion von negativen und positiven Ionen an der Entladungsvorrichtung 18. Zwar ist auch mit einer derartigen Wellenform 30 eine aktive Entladung der zu behandelnden Oberfläche zu erreichen, welche effektiver als die Entladung durch passive Entladungsvorrichtungen ist, jedoch können besonders geringe Restladungen von unter +/- 10 V durch eine derartige Ansteuerung in der Regel nicht erzielt werden.

FIG. 3 zeigt eine schematische Ansicht eines Ausführungsbeispiels eines Ionisators gemäß der vorliegenden Erfindung. Der Ionisator 40 weist eine Wechselspannungsquelle 42 auf. Die Wechselspannungsquelle 42 weist einen Ausgang 41 auf, der eine Wellenform mit einer positiven Halbwelle und einer negativen Halbwelle ausgibt. Ein Transformator 44 weist eine Primärseite 43 auf, welche mit dem Ausgang der Wechselspannungsquelle elektrisch verbunden oder verbindbar ist. Der Transformator 44 weist ferner eine Sekundärseite 45 auf die mit einer Elektrode 46 (wie beispielsweise eine der Elektroden 20 in FIG. 1) elektrisch verbunden oder verbindbar ist.

Der Ionisator 40 weist ferner eine Steuereinrichtung 48 zur Einstellung der Wellenform auf. Insbesondere ist die Steuereinrichtung dazu ausgebildet, die Wellenform auf der Primärseite des Transformators zu kontrollieren. In der Ausführungsform gemäß FIG. 3 ist die Steuereinrichtung hierzu mit der Wechselspannungsquelle 42 verbunden. Dementsprechend bestimmt die Steuereinrichtung 48 die am Ausgang der Wechselspannungsquelle bereitgestellte Wellenform direkt.

In einem Ausführungsbeispiel kann die Wechselspannungsquelle 42 einen Wechselrichter aufweisen, welcher durch die Steuereinrichtung 48 kontrollierbar ist.

Der Wechselrichter kann eine zum Betreiben der Wechselspannungsquelle 42 bereitgestellte Gleichspannung (nicht gezeigt) in eine Wechselspannung mit verschiedenen Wellenformen konvertieren. Die Steuereinrichtung 48 ist dabei dazu ausgebildet zu kontrollieren, welche Wellenform durch den Wechselrichter erzeugt wird.

In einer alternativen Ausführung, die nicht zur vorliegenden Erfindung gehört, kann es sich bei der Wechselspannungsquelle um ein Netzgerät handeln, welches mit einer Wechselspannung betrieben wird, wobei die Steuereinrichtung 48 dann dazu ausgelegt ist das Netzgerät derart zu kontrollieren, dass eine Modifikation, der am Eingang der Wechselspannungsquelle 42 anliegenden Wechselspannung kontrollierbar ist. Somit ist auch in dieser nicht zur Erfindung gehörenden Alternative die am Ausgang 41 der Wechselspannungsquelle 42 bereitgestellte Wellenform durch die Steuereinrichtung 48 einstellbar.

Gemäß der vorliegenden Erfindung ist die Steuereinrichtung dazu ausgebildet, die Wellenform derart zu kontrollieren, dass die positive und die negative Halbwelle asymmetrisch zueinander sind. Insbesondere kann die Steuereinrichtung 48 dabei dazu ausgebildet sein, die Amplitude und/oder den Anstieg/Abfall der positiven und negativen Halbwellen zu verändern, so dass eine asymmetrische Wellenform gebildet wird. Beispiele derartig veränderter, asymmetrischer Wellenformen sind den FIGs. 4 und 5 zu entnehmen.

Die Steuereinrichtung 48 ist dazu ausgebildet, die Wellenform am Ausgang der Wechselspannungsquelle 42 auf Grundlage der Oberflächenladungsdaten zu kontrollieren. Insbesondere kann die Steuereinrichtung eine Wellenform gemäß Figur 4 einstellen, falls Oberflächenladungsmessungen auf einen Überschuss an positiven Ladungsträgern auf der Oberfläche hinweisen. Bei einem Überschuss an negativen Ladungsträgern auf der zu behandelnden Oberfläche, kann die Steuereinrichtung 48 eine Wellenform im Sinne der Figur 5 einstellen.

Die Steuereinrichtung 48 kann dazu ausgebildet sein, eine Differenz der Anzahl positiver und negativer Ladungen auf der Oberfläche anhand von Oberflächenladungsdaten zu bestimmen. Die Differenz kann beispielsweise ein positiver Wert sein, wenn ein Überschuss an positiven Ladungsträgern vorhanden ist. Entsprechende kann ein negativer Differenzwert auf einen Überschuss an negativen Ladungsträgen auf der Oberfläche hinweisen. Ein Differenzwert von im Wesentlichen null, deutet auf eine im Wesentlichen neutral geladene Oberfläche hin.

Die Steuereinrichtung kann die Wellenform auf Basis dieser Differenz kontrollieren. Dabei kann die Steuereinrichtung 48 dazu ausgebildet sein, die Differenz der Ladungsträger auf der zu behandelnden Oberfläche mit einem oder mehreren Grenzwerten zu vergleichen. In einem ersten Beispiel, kann die Steuereinrichtung 48 dazu ausgebildet sein, den Differenzwert mit einem ersten Grenzwert zu vergleichen. Der erste Grenzwert kann ein positiver Grenzwert sein. Sollte die Differenz positiv sein (Überschuss positiver Ladungsträger) und über dem Grenzwert liegen, so kann die Steuereinrichtung 48 die Amplitude der positiven Halbwelle der Wellenform reduzieren, wie dies bspw. in Fig. 4 gezeigt ist.

Die Steuereinrichtung 48 kann dazu ausgebildet sein, den Differenzwert mit einem zweiten Grenzwert zu vergleichen. Der zweite Grenzwert kann ein negativer Grenzwert sein. Sollte der Differenzwert negativ sein (Überschuss negativer Ladungsträger) und unter dem zweiten Grenzwert liegen, so kann die Steuereinrichtung 48 die Amplitude der negativen Halbwelle der Wellenform reduzieren, wie dies bspw. in Fig. 5 gezeigt ist.

Der Vergleich der Differenz von Ladungsträgern auf der zu behandelnden Oberfläche mit einem oder mehreren Grenzwerten hat den Vorteil, dass eine Änderung der durch die Elektrode des Ionisators freigegebenen Ionen (d.h. eine Änderung der Wellenform) nur dann vorgenommen wird, wenn signifikante Ladungsunterschiede auf der Oberfläche ermittelt wurden.

FIG. 4 zeigt ein Beispiel einer Wellenform 130, wie diese beispielsweise gemäß der vorliegenden Erfindung auf der Sekundärseite 45 des Transformators 44 ausgegeben werden kann. Es sei darauf hingewiesen, dass gemäß der Ausführungsform in FIG. 3 die Wellenform bereits am Ausgang der Wechselspannungsquelle in der hier gezeigten Form bereitgestellt wird. Lediglich die Amplitude der Wellenform 130 ist gegenüber des am Ausgang der Wechselspannungsquelle bereitgestellten Signals durch den Transformator 44 erhöht, wie dies hinlänglich bekannt ist.

Die Wellenform 130 der FIG. 4 ist eine Wellenform, bei der die positiven Halbwellen 132, 134, 136 in ihrer Amplitude reduziert wurden, im Vergleich zu den negativen Halbwellen 138, 140. Dies kann insbesondere dann der Fall sein, wenn die auf der zu behandelnden Oberfläche befindlichen Ladungen einen Überschuss an positiven Ladungen aufweisen. Im Vergleich zu der in der FIG. 2 dargestellten, symmetrischen Wellenform 30 sind die negativen Halbwellen 138, 140 im Wesentlichen nicht verändert. Diese weisen auch weiterhin eine Amplitude 144 von ca. 7 kV auf. Lediglich die Amplitude der positiven Halbwellen 132, 134, 136 der Wellenform 130 ist gegenüber der Amplitude 44 der Wellenform 30 reduziert. Insbesondere ist die positive Amplitude 142 der Wellenform 130 auf ca. 5,5 kV reduziert, wodurch weniger positive Ionen an den Elektroden des Ionisators erzeugt werden, im Vergleich zu den negativen Ionen. Dies ist deshalb der Fall, da Ionen an den als Spitzen ausgebildeten Elektroden der Entladungsvorrichtung typischerweise erst ab einer Grenzspannung produziert werden.

Im Beispiel gemäß der FIG. 4 ist eine beispielhafte Grenzspannung von 4 kV durch die schraffiert dargestellten Entladungsspannungsbereiche 150, 152, 154 auf den positiven Halbwellen 132, 134, 136 sowie die Entladungsspannungsbereiche 156, 158 der negativen Halbwellen 138, 140 dargestellt. Selbstverständlich ist die Grenzspannung insbesondere auch von der Anordnung der Entladungselektroden abhängig und kann somit stark variieren. Wie direkt zu erkennen ist, sind die Flächen der Entladungsbereiche 150, 152, 154 der positiven Halbwellen 132, 134, 136 wesentlich kleiner als die Flächen der Entladungsbereiche 156, 158 der negativen Halbwellen 138, 140. In anderen Worten wird ein größerer Anteil der durch die negativen Halbwellen 138, 140 erzeugten elektrischen Arbeit zur Produktion von negativen Ionen verwendet, als dies bei den positiven Halbwellen 132, 134, 136 der Fall ist.

Ein Anpassen der Amplitude, insbesondere eine Reduzierung der Amplitude, der positiven Halbwellen 132, 134, 136 wird gemäß der FIG. 4 durch ein Abflachen der Steigung der positiven Halbwellen 132, 134, 136 erzielt. Mit anderen Worten ist insbesondere der Anstieg der Spannung bei den positiven Halbwellen 132, 134, 136 der Wellenform 130 langsamer als es bei den negativen Halbwellen 138, 140 der Fall ist. Somit ist die durch die positiven und negativen Halbwellen verrichtete elektrische Arbeit zwar im Wesentlichen identisch, jedoch wird durch den langsameren Anstieg und die damit verbundene Verbreiterung/Verlängerung der positiven Halbwellen 132, 134, 136 eine Verringerung der Amplitude 142 der positiven Halbwellen 132, 134, 136 erzielt.

Eine weitere Ausführungsform einer Wellenform gemäß der vorliegenden Erfindung ist in FIG. 5 dargestellt. Die Wellenform 230 in FIG. 5 entspricht im Wesentlichen der in der FIG. 4 dargestellten Wellenform 130, wobei diese jedoch um die Nullachse gespiegelt ist. Dementsprechend ist auch die Wellenform 230 gemäß der FIG. 5 asymmetrisch. Im Gegensatz zu der Wellenform 130 aus FIG. 4 ist bei der Wellenform 230 der FIG. 5 nicht die Amplitude 242 der positiven Halbwellen 232, 234, 236 reduziert. Vielmehr ist bei der Wellenform 230 nun die Amplitude 244 der negativen Halbwellen 238, 240 reduziert.

Ähnlich wie bei der Wellenform gemäß FIG. 4 wird die Reduzierung der Amplitude 244 der negativen Halbwellen 238, 240 gemäß der FIG. 5 durch eine Verringerung der Steigung der negativen Halbwellen 238, 240 erzielt. Die daraus resultierende Amplitude 244 der negativen Halbwellen 238, 240 kann dabei einen Wert von etwa -5,5 kV aufweisen, wobei die positive Amplitude 242 der positiven Halbwellen 232, 234, 236 einen Wert von ca. 7 kV aufweist.

Wie bereits im Hinblick auf die FIG. 4 beschrieben, weisen auch die Entladungsspannungsbereiche 250, 252, 254 der positiven Halbwellen 232, 234, 236 eine entsprechend größere Fläche auf, als dies bei den Entladungsspannungsbereichen 256, 258 der negativen Halbwellen 238, 240 der Fall ist. Es folgt daraus, dass eine Wellenform 230, mit negativen Halbwellen mit reduzierter Amplitude, insbesondere zur Behandlung von Oberflächen eingesetzt wird, bei denen ein Überschuss an negativen Ladungsträgern festgestellt wird.

Die Erfindung ist nicht auf die in den Zeichnungen gezeigten Ausführungsformen beschränkt, sondern ergibt sich aus einer Zusammenschau sämtlicher hierin offenbarter Merkmale.

## Patentansprüche

1. Ein Ionisator (40) zum Neutralisieren von Ladungen auf Oberflächen, wobei der Ionisator (40) folgendes aufweist:
• eine Wechselspannungsquelle (42), die einen Ausgang aufweist, der eine Wellenform (130, 230) mit einer positiven Halbwelle (132,134,136, 232, 234, 236) und mit einer negativen Halbwelle (138,140**,** 238, 240) ausgibt;
• einen Transformator (44) mit einer Primärseite (43) und einer Sekundärseite (45), wobei die Primärseite (43) mit dem Ausgang der Wechselspannungsquelle (42) elektrisch verbunden ist;
• eine Entladevorrichtung (18), die mit der Sekundärseite (45) des Transformators elektrisch verbunden ist;
• eine Steuereinrichtung (48) zur Einstellung der Wellenform (130, 230), wobei die Steuereinrichtung (48) dazu ausgebildet ist die Wellenform (130, 230) derart zu kontrollieren, dass die positive und die negative Halbwelle (132, 134, 136, 138, 140, 232, 234, 236, 238, 240) asymmetrisch zueinander sind,
**dadurch gekennzeichnet, dass**
die Wechselspannungsquelle (42) einen Wechselrichter aufweist, der mit der Primärseite (43) des Transformators verbunden ist, wobei die Steuereinrichtung (48) dazu ausgebildet ist, die Wellenform (130, 230) durch Ansteuerung des Wechselrichters zu kontrollieren.

2. Der Ionisator (40) nach Anspruch 1,
wobei die Steuereinrichtung (48) dazu ausgebildet ist, eine Amplitude der von der Wechselspannungsquelle (42) bereitgestellten positiven Halbwelle (132, 134, 136, 232, 234, 236) und/oder der negativen Halbwelle (138, 140, 238, 240) zu reduzieren.

3. Der Ionisator (40) nach Anspruch 1 oder 2,
wobei die Steuereinrichtung (48) dazu ausgebildet ist einen Spannungsanstieg während der positiven und/oder der negative Halbwelle (132, 134, 136, 138, 140, 232, 234, 236, 238, 240) zumindest bereichsweise abzuflachen.

4. Der Ionisator (40) nach einem der Ansprüche 1 bis 3,
wobei die Steuereinrichtung (48) ausgebildet ist zum:
• Empfangen von Oberflächenladungsdaten, welche kennzeichnend für die auf einer zu behandelnden Oberfläche (10) befindlichen elektrischen Ladungen (12,14) sind;
• Kontrollieren der Wellenform (130, 230) auf Grundlage der Oberflächenladungsdaten.

5. Der Ionisator (40) nach Anspruch 4,
wobei die Oberflächenladungsdaten eine oder mehrere der folgenden Daten aufweist:
• Positiv-Ionen-Daten kennzeichnend für eine Menge positiver Ladungen auf der zu behandelnden Oberfläche;
• Negativ-Ionen-Daten kennzeichnend für eine Menge negativer Ladungen auf der zu behandelnden Oberfläche.

6. Der Ionisator (40) nach Anspruch 5,
wobei die Steuereinrichtung (48) ausgebildet ist zum:
• Bestimmen einer Anzahl positiver Ladungen auf der zu behandelnden Oberfläche, auf Grundlage der Positiv-Ionen-Daten;
• Bestimmen einer Anzahl negativer Ladungen auf der zu behandelnden Oberfläche, auf Grundlage der Negativ-Ionen-Daten;
• Bestimmen einer Differenz zwischen der Anzahl positiver und negativer Ladungen auf der zu behandelnden Oberfläche;
• Kontrollieren der Wellenform (130, 230) auf Grundlage der Differenz zwischen positiven und negativen Ladungen.

7. Der Ionisator (40) nach Anspruch 6,
wobei die Steuereinrichtung (48) ausgebildet ist zum:
• Vergleichen der Differenz zwischen der Anzahl positiver und negativer Ladungen auf der zu behandelnden Oberfläche mit einem ersten Grenzwert;
• Reduzieren der Amplitude der positiven Halbwelle (132, 134, 136, 232, 234, 236) der Wellenform (130, 230), sofern die Differenz den ersten Grenzwert übersteigt.

8. Der Ionisator (40) nach Anspruch 6 oder 7,
wobei die Steuereinrichtung (48) ausgebildet ist zum:
• Vergleichen der Differenz zwischen der Anzahl positiver und negativer Ladungen auf der zu behandelnden Oberfläche mit einem zweiten Grenzwert;
• Reduzieren der Amplitude der negativen Halbwelle (138, 140, 238, 240) der Wellenform (130, 230), sofern die Differenz den zweiten Grenzwert unterschreitet.

9. Verfahren zum Neutralisieren von Ladungen auf Oberflächen, das Verfahren folgendes aufweist:
• Bereitstellen einer Wechselspannung, welche eine Wellenform (130, 230) mit einer positiven Halbwelle (132, 134, 136, 232, 234, 236) und mit einer negativen Halbwelle (138, 140, 238, 240) aufweist;
• Änderung der bereitgestellten Wechselspannung in eine Eingangsspannung mit Hilfe eines Wechselrichters derart, dass die Eingangsspannung eine positive und eine negative Halbwelle (132, 134, 136, 138, 140, 232, 234, 236, 238, 240) aufweist, die asymmetrisch zueinander sind;
• Umwandeln der Eingangsspannung in eine Ausgangspannung mit Hilfe eines Transformators;
• Anlegen der Ausgangspannung an einer Entladevorrichtung.

10. Verfahren nach Anspruch 9,
wobei das Ändern der bereitgestellten Wechselspannung eine Reduzierung der Amplitude der bereitgestellten positiven Halbwelle und/oder der negativen Halbwelle zu umfasst.

11. Verfahren nach Anspruch 9 oder 10,
wobei das Ändern der bereitgestellten Wechselspannung, zumindest bereichsweise, ein Abflachen eines Spannungsanstiegs während der positiven und/oder der negative Halbwelle (132, 134, 136, 138, 140, 232, 234, 236, 238, 240) umfasst.

12. Verfahren nach Anspruch 9 bis 11,
wobei das Verfahren ferner folgendes aufweist:
• Empfangen von Oberflächenladungsdaten, welche kennzeichnend für die auf einer zu behandelnden Oberfläche befindlichen elektrischen Ladungen sind;
• Änderung der bereitgestellten Wellenform (130, 230) auf Grundlage der Oberflächenladungsdaten.

13. Verfahren nach Anspruch 9 bis 12,
wobei das Verfahren ferner folgendes aufweist:
• Bestimmen einer Anzahl positiver Ladungen (12) auf der zu behandelnden Oberfläche, auf Grundlage der Positiv-Ionen-Daten;
• Bestimmen einer Anzahl negativer Ladungen (14) auf der zu behandelnden Oberfläche, auf Grundlage der Negativ-Ionen-Daten;
• Bestimmen einer Differenz zwischen der Anzahl positiver und negativer Ladungen auf der zu behandelnden Oberfläche;
• Ändern der bereitgestellten Wellenform (130, 230) auf Grundlage der Differenz zwischen positiven und negativen Ladungen.

14. Verfahren nach Anspruch 13,
wobei das Verfahren ferner folgendes aufweist:
• Vergleichen der Differenz zwischen der Anzahl positiver und negativer Ladungen auf der zu behandelnden Oberfläche mit einem ersten Grenzwert und/oder einem zweiten Grenzwert;
• Reduzieren der Amplitude der positiven Halbwellen der Wellenform (130, 230), sofern die Differenz den ersten Grenzwert übersteigt oder Reduzieren der Amplitude der negativen Halbwellen der Wellenform (130, 230), sofern die Differenz den zweiten Grenzwert unterschreitet.

## Claims

1. An ionizer (40) for neutralizing charges on surfaces, wherein the ionizer (40) comprises the following:
• an AC voltage source (42) comprising an output which outputs a waveform (130, 230) having a positive half-wave (132, 134, 136, 232, 234, 236) and having a negative half-wave (138, 140, 238, 240);
• a transformer (44) having a primary side (43) and a secondary side (45), wherein the primary side (43) is electrically connected to the output of the AC voltage source (42);
• a discharging device (18) that is electrically connected to the secondary side (45) of the transformer;
• a control means (48) for adjusting the waveform (130, 230), wherein the control means (48) is configured in order to control the waveform (130, 230) in such a way that the positive and negative half-waves (132, 134, 136, 138, 140, 232, 234, 236, 238, 240) are asymmetrical to one another, **characterized in that** the AC voltage source (42) comprises an inverter connected to the primary side (43) of the transformer, wherein the control means (48) is configured in order to control the waveform (130, 230) by driving the inverter.

2. The ionizer (40) according to claim 1,
wherein the control means (48) is configured in order to reduce an amplitude of the positive half-wave (132, 134, 136, 232, 234, 236) and/or the negative half-wave (138, 140, 238, 240) provided by the AC voltage source (42).

3. The ionizer (40) according to claim 1 or 2,
wherein the control means (48) is configured in order to flatten a voltage increase at least in regions during the positive and/or the negative half-wave (132, 134, 136, 138, 140, 232, 234, 236, 238, 240).

4. The ionizer (40) according to any one of claims 1 to 3,
wherein the control means (48) is configured in order to:
• receive surface charge data indicative of the electrical charges (12, 14) located on a surface (10) to be treated;
• control the waveform (130, 230) based on the surface charge data.

5. The ionizer (40) according to claim 4,
wherein the surface charge data comprises one or more of the following data:
• positive ion data indicative of an amount of positive charges on the surface to be treated;
• negative ion data indicative of an amount of negative charges on the surface to be treated.

6. The ionizer (40) according to claim 5,
wherein the control means (48) is configured in order to:
• determine a number of positive charges on the surface to be treated based on the positive ion data;
• determine a number of negative charges on the surface to be treated based on the negative ion data;
• determine a difference between the number of positive and negative charges on the surface to be treated;
• control the waveform (130, 230) based on the difference between positive and negative charges.

7. The ionizer (40) according to claim 6,
wherein the control means (48) is configured in order to:
• compare the difference between the number of positive and negative charges on the surface to be treated with a first threshold value;
• reduce the amplitude of the positive half-wave (132, 134, 136, 232, 234, 236) of the waveform (130, 230) when the difference exceeds the first threshold value.

8. The ionizer (40) according to claim 6 or 7,
wherein the control means (48) is configured in order to:
• compare the difference between the number of positive and negative charges on the surface to be treated with a second threshold value;
• reduce the amplitude of the negative half-wave (138, 140, 238, 240) of the waveform (130, 230) when the difference falls below the second threshold value.

9. A method for neutralizing charges on surfaces, wherein the method comprises the following:
• provision of an AC voltage having a waveform (130, 230) with a positive half-wave (132, 134, 136, 232, 234, 236) and a negative half-wave (138, 140, 238, 240);
• change of the supplied AC voltage into an input voltage with the aid of an inverter such that the input voltage has a positive and a negative half-wave (132, 134, 136, 138, 140, 232, 234, 236, 238, 240) that are asymmetrical to one another;
• conversion of the input voltage into an output voltage by means of a transformer;
• application of the output voltage to a discharging device.

10. The method according to claim 9,
wherein the change of the supplied AC voltage comprises a reduction of the amplitude of the supplied positive half-wave and/or the negative half-wave.

11. The method according to claim 9 or 10,
wherein the change of the supplied AC voltage comprises, at least in regions, a flattening of a voltage increase during the positive and/or negative half-wave (132, 134, 136, 138, 140, 232, 234, 236, 238, 240).

12. The method according to claims 9 to 11,
wherein the method further comprises:
• receiving surface charge data indicative of the electrical charges located on a surface to be treated;
• change of the supplied waveform (130, 230) based on the surface charge data.

13. The method according to claims 9 to 12,
wherein the method further comprises:
• determination of a number of positive charges (12) on the surface to be treated based on the positive ion data;
• determination of a number of negative charges (14) on the surface to be treated based on the negative ion data;
• determination of a difference between the number of positive and negative charges on the surface to be treated;
• change of the supplied waveform (130, 230) based on the difference between positive and negative charges.

14. The method according to claim 13,
wherein the method further comprises:
• comparison of the difference between the number of positive and negative charges on the surface to be treated with a first threshold value and/or a second threshold value;
• reduction of the amplitude of the positive half-waves of the waveform (130, 230) when the difference exceeds the first threshold value or reduction of the amplitude of the negative half-waves of the waveform (130, 230) when the difference falls below the second threshold value.

## Revendications

1. Ioniseur (40) pour neutraliser des charges sur des surfaces, dans lequel l'ioniseur (40) comprend les éléments suivants :
• une source de tension CA (42) comprenant une sortie qui fournit en sortie une forme d'onde (130, 230) ayant une demi-onde positive (132, 134, 136, 232, 234, 236) et ayant une demi-onde négative (138, 140, 238, 240) ;
• un transformateur (44) ayant un côté primaire (43) et un côté secondaire (45),
dans lequel le côté primaire (43) est raccordé électriquement à la sortie de la source de tension CA (42) ;
• un dispositif de décharge (18) qui est raccordé électriquement au côté secondaire (45) du transformateur ;
• un moyen de commande (48) pour ajuster la forme d'onde (130, 230), dans lequel le moyen de commande (48) est configuré afin de commander la forme d'onde (130, 230) de telle manière que les demi-ondes positives et négatives (132, 134, 136, 138, 140, 232, 234, 236, 238, 240) sont asymétriques les uns par rapport aux autres, **caractérisé en ce que** la source de tension CA (42) comprend un onduleur raccordé au côté primaire (43) du transformateur, dans lequel le moyen de commande (48) est configuré afin de commander la forme d'onde (130, 230) en entraînant l'onduleur.

2. Ioniseur (40) selon la revendication 1,
dans lequel le moyen de commande (48) est configuré pour réduire une amplitude de la demi-onde positive (132, 134, 136, 232, 234, 236) et/ou de la demi-onde négative (138, 140, 238, 240) fournie par la source de tension CA (42).

3. Ioniseur (40) selon la revendication 1 ou 2,
dans lequel le moyen de commande (48) est configuré afin d'aplatir une augmentation de tension au moins dans des régions pendant la demi-onde positive et/ou négative (132, 134, 136, 138, 140, 232, 234, 236, 238, 240).

4. Ioniseur (40) selon l'une quelconque des revendications 1 à 3,
dans lequel le moyen de commande (48) est configuré pour :
• recevoir des données de charge de surface indicatives des charges électriques (12, 14) situées sur une surface (10) à traiter ;
• commander la forme d'onde (130, 230) sur la base des données de charge de surface.

5. Ioniseur (40) selon la revendication 4,
dans lequel les données de charge de surface comprennent une ou plusieurs des données suivantes :
• des données d'ions positifs indicatives d'une quantité de charges positives sur la surface à traiter ;
• des données d'ions négatifs indicatives d'une quantité de charges négatives sur la surface à traiter.

6. Ioniseur (40) selon la revendication 5,
dans lequel le moyen de commande (48) est configuré pour :
• déterminer un nombre de charges positives sur la surface à traiter sur la base des données d'ions positifs ;
• déterminer un nombre de charges négatives sur la surface à traiter sur la base des données d'ions négatifs ;
• déterminer une différence entre le nombre de charges positives et négatives sur la surface à traiter ;
• commander la forme d'onde (130, 230) sur la base de la différence entre les charges positives et négatives.

7. Ioniseur (40) selon la revendication 6,
dans lequel le moyen de commande (48) est configuré pour :
• comparer la différence entre le nombre de charges positives et négatives sur la surface à traiter avec une première valeur seuil ;
• réduire l'amplitude de la demi-onde positive (132, 134, 136, 232, 234, 236) de la forme d'onde (130, 230) lorsque la différence dépasse la première valeur seuil.

8. Ioniseur (40) selon la revendication 6 ou 7,
dans lequel le moyen de commande (48) est configuré pour :
• comparer la différence entre le nombre de charges positives et négatives sur la surface à traiter avec une deuxième valeur seuil ;
• réduire l'amplitude de la demi-onde négative (138, 140, 238, 240) de la forme d'onde (130, 230) lorsque la différence tombe en dessous de la deuxième valeur seuil.

9. Procédé pour neutraliser des charges sur des surfaces, dans lequel le procédé comprend les étapes suivantes :
• la fourniture d'une tension CA ayant une forme d'onde (130, 230) avec une demi-onde positive (132, 134, 136, 232, 234, 236) et une demi-onde négative (138, 140, 238, 240) ;
• la modification de la tension CA alimentée en une tension d'entrée à l'aide d'un onduleur de sorte que la tension d'entrée présente une demi-onde positive et une demi-onde négative (132, 134, 136, 138, 140, 232, 234, 236, 238, 240) qui sont asymétriques l'une par rapport à l'autre ;
• la conversion de la tension d'entrée en une tension de sortie au moyen d'un transformateur ;
• l'application de la tension de sortie à un dispositif de décharge.

10. Procédé selon la revendication 9,
dans lequel la modification de la tension CA alimentée comprend une réduction de l'amplitude de la demi-onde positive et/ou de la demi-onde négative fournie.

11. Procédé selon la revendication 9 ou 10,
dans lequel la modification de la tension CA alimentée comprend, au moins dans des régions, un aplatissement d'une augmentation de tension pendant la demi-onde positive et/ou négative (132, 134, 136, 138, 140, 232, 234, 236, 238, 240).

12. Procédé selon la revendication 9 à 11,
dans lequel le procédé comprend en outre :
• la réception de données de charge de surface indicatives des charges électriques situées sur une surface à traiter ;
• la modification de la forme d'onde (130, 230) alimentée sur la base des données de charge de surface.

13. Procédé selon la revendication 9 à 12,
dans lequel le procédé comprend en outre :
• la détermination d'un nombre de charges positives (12) sur la surface à traiter sur la base des données d'ions positifs ;
• la détermination d'un nombre de charges négatives (14) sur la surface à traiter sur la base des données d'ions négatifs ;
• la détermination d'une différence entre le nombre de charges positives et négatives sur la surface à traiter ;
• la modification de la forme d'onde (130, 230) alimentée sur la base de la différence entre les charges positives et négatives.

14. Procédé selon la revendication 13,
dans lequel le procédé comprend en outre :
• la comparaison de la différence entre le nombre de charges positives et négatives sur la surface à traiter avec une première valeur seuil et/ou une deuxième valeur seuil ;
• la réduction de l'amplitude des demi-ondes positives de la forme d'onde (130, 230) lorsque la différence dépasse la première valeur seuil ou la réduction de l'amplitude des demi-ondes négatives de la forme d'onde (130, 230) lorsque la différence tombe en dessous de la deuxième valeur seuil.
